# EUROPÄISCHE PATENTSCHRIFT

(11) **EP 2 993 959 B1**
(45) Veröffentlichungstag und Bekanntmachung des Hinweises auf die Patenterteilung: **02.08.2017**
(21) Anmeldenummer: 15182023.0
(22) Anmeldetag: 21.08.2015
(51) Int. Cl.: H01H 9/16, H05B 6/64, F24C 7/08, H01H 25/00, H01H 25/04

(54) **HAUSHALTSGERÄT**
DOMESTIC APPLIANCE
APPAREIL MÉNAGER

(30) Priorität: 03.09.2014 DE 102014217634
(43) Veröffentlichungstag der Anmeldung: 09.03.2016
(73) Patentinhaber: BSH Hausgeräte GmbH, 81739 München (DE)
(72) Erfinder: Both, Marianne, 81829 München (DE); Costenoble, Iris, 83349 Palling (DE); Dachs, Andreas, 84181 Neufraunhofen (DE); Martin, Bernd, 83371 Stein an der Traun (DE); Sorg, Matthias, 83379 Wonneberg (DE)

(56) Entgegenhaltungen:
- EP-A1- 0 554 687
- EP-A1- 0 781 073
- EP-A2- 0 587 406
- CN-A- 101 419 877
- DE-A1- 3 735 984
- JP-A- H0 917 286
- US-A- 5 861 589
- US-A1- 2011 247 924
- US-B1- 6 963 039

## Beschreibung

Die vorliegende Erfindung betrifft ein Haushaltsgerät.

Haushaltsgeräte wie beispielsweise Backöfen verfügen über Anzeigen und Bedienelemente, über welche der Benutzer Einstellungen am Gerät vornehmen kann und über welche er eine Rückmeldung über die getätigten Einstellungen oder bereits eingestellte Parameter wie zum Beispiel Heizart, Dauer, Temperatur und dergleichen erhält. In der Regel werden Versenknebel, Knebel, Tasten oder ähnlich ausgeformte Bedienelemente, bei denen der Anzeigenbereich räumlich neben den Werteverstellern liegt, verwendet. Die DE 195 04 471 A1 beschreibt ein derartiges Bedienelement in Form eines Drehknebels.

Die EP 0781 073 A1 beschreibt ein Haushaltsgerät mit einem Bedienelement, das an einer Bedienblende befestigt ist. Ferner sind Federelemente vorgesehen, die das Bedienelement von der Bedienblende wegdrücken und die als von dem Bedienelement getrennte Bauteile ausgebildet sind.

Die US 6,963,039 B1 beschreibt einen Schalter für ein Haushaltsgerät mit einem Bedienelement, das an einer Bedienblende befestigt ist. Der Schalter umfasst weiterhin eine elastisch verformbare Bedienelementaufnahme, die als von dem Bedienelement getrenntes Bauteil ausgebildet ist.

Die US 5,861,589 A beschreibt einen Schalter mit einem Bedienelement. Das Bedienelement weist eine Hintergrundbeleuchtung auf.

Die CN 101 419 877 A beschreibt einen Schalter mit einem Bedienelement und Federelemente. Diese Federelemente sind materialeinstückig mit dem Bedienelement und einem Gehäuse ausgebildet. Vor diesem Hintergrund besteht eine Aufgabe der vorliegenden Erfindung, ein verbessertes Haushaltsgerät zur Verfügung zu stellen.

Demgemäß wird ein Haushaltsgerät mit einer Bedienblende und einem plattenförmigen Bedienelement zum Betätigen einer Steuereinrichtung des Haushaltsgeräts vorgeschlagen, wobei das plattenförmige Bedienelement mit Hilfe von Schnapphaken an der Bedienblende befestigt ist, wobei das plattenförmige Bedienelement zum Betätigen der Steuereinrichtung in mehrere unterschiedliche Positionen relativ zu der Bedienblende verkippbar ist, wobei das plattenförmige Bedienelement Federelemente aufweist, die zwischen dem plattenförmigen Bedienelement und der Bedienblende angeordnet sind, und die dazu eingerichtet sind, das plattenförmige Bedienelement von der Bedienblende wegzudrücken und wobei die Federelemente materialeinstückig mit dem plattenförmigen Bedienelement ausgebildet sind.

Insbesondere wird das plattenförmige Bedienelement in die Bedienblende mit Hilfe der Schnapphaken eingeschnappt. Dabei verformen sich die Schnapphaken am plattenförmigen Bedienelement vorzugsweise elastisch und verhaken sich in entsprechenden Durchbrüchen der Bedienblende. Ein Bediener ist dadurch vor spannungsführenden Teilen oder Fehlgebrauch geschützt. Vom Geräteinneren ist die Schnappverbindung lösbar, beispielsweise für Reparaturen. Mit Hilfe der Schnapphaken und zusätzlichen Abstimmrippen sitzt das Bedienelement nahezu spielfrei in der Bedienblende. Die Bedienblende kann auch als Bedienfront bezeichnet werden. Das plattenförmige Bedienelement kann in die Bedienblende eingelassen sein. Hierzu kann an der Bedienblende eine taschenförmige Ausnehmung vorgesehen sein, wodurch das plattenförmige Bedienelement in der Bedienblende eingebettet wird. Die Bedienblende kann hierdurch leichter mit einem Tuch gereinigt werden. Vorzugsweise ist das plattenförmige Bedienelement in vier unterschiedliche Positionen relativ zu der Bedienblende verkippbar.

Gemäß einer Ausführungsform ist das plattenförmige Bedienelement in einem Initialzustand bündig mit der Bedienblende orientiert.

Alternativ kann das plattenförmige Bedienelement in dem Initial- oder Ausgangszustand über die Bedienblende herausragen. Unter dem "Initialzustand" ist ein Zustand zu verstehen, in dem ein Benutzer das plattenförmige Bedienelement nicht betätigt. Beispielsweise kann das plattenförmige Bedienelement mit Hilfe einer Federvorspannung in den Initialzustand verbracht werden.

Das plattenförmige Bedienelement weist Federelemente auf, die zwischen dem plattenförmigen Bedienelement und der Bedienblende angeordnet sind, und die dazu eingerichtet sind, das plattenförmige Bedienelement von der Bedienblende wegzudrücken.

Insbesondere sind die Federelemente dazu eingerichtet, das plattenförmige Bedienelement in seinen Initialzustand zu verbringen. Die Federelemente sind vorzugsweise Blattfederelemente. Die Federelemente sind materialeinstückig mit dem plattenförmigen Bedienelement ausgebildet.

Gemäß einer weiteren Ausführungsform weist das plattenförmige Bedienelement Anschlagsabschnitte zum Begrenzen des Wegs des plattenförmigen Bedienelements beim Verkippen desselben auf.

Die Anschlagsabschnitte sind vorzugsweise dazu eingerichtet, gegen Gegenanschlagsabschnitte der Bedienblende anzuliegen. Die Anschlagsabschnitte sind vorzugsweise rippenförmig.

Gemäß einer weiteren Ausführungsform ist in jeder der unterschiedlichen Positionen des plattenförmigen Bedienelements jeweils ein Schalter der Steuereinrichtung betätigbar.

Die Schalter sind vorzugsweise Mikroschalter. Insbesondere sind vier Schalter vorgesehen. Jeder Position des plattenförmigen Bedienelements ist insbesondere ein Schalter zugeordnet. Die Schalter können auf einer Platine der Steuereinrichtung positioniert sein.

Gemäß einer weiteren Ausführungsform ist jedem Schalter ein sich aus einer Rückseite des plattenförmigen Bedienelements heraus erstreckender Bedienstößel zugeordnet.

Vorzugsweise ist das plattenförmige Bedienelement einstückig mit den Bedienstößeln ausgebildet. Hierdurch kann auf Zusatzelemente verzichtet werden.

Gemäß einer weiteren Ausführungsform weist das Haushaltsgerät Beleuchtungselemente auf, die dazu eingerichtet sind, Leuchtelemente des plattenförmigen Bedienelements zu beleuchten.

Die Beleuchtungselemente können lichtemittierende Dioden (LED) sein, die gemeinsam mit den Schaltern auf der Platine angeordnet sind. Die Leuchtelemente können transparente oder teiltransparente Sichtfenster sein, die in das plattenförmige Bedienelement eingelassen sind. Die Leuchtelemente können ein Symbol, wie beispielsweise einen Pfeil aufweisen. Die Leuchtelemente bilden einen Anzeigenbereich des plattenförmigen Bedienelements. Hierdurch kann insbesondere auf eine räumliche Trennung des Anzeigenbereichs und des plattenförmigen Bedienelements verzichtet werden.

Gemäß einer weiteren Ausführungsform weist das plattenförmige Bedienelement Lichtleitkästen zum Leiten des Lichts der Beleuchtungselemente zu den Leuchtelementen auf.

Das Licht wird innerhalb der Lichtleitkästen vorzugsweise gestreut und ermöglicht eine gleichmäßige Ausleuchtung der Leuchtelemente. Dadurch sind die Beleuchtungselemente von vorne nicht wahrnehmbar. Um den Effekt zu verstärken, können die Beleuchtungselemente nicht direkt hinter den zu beleuchtenden Leuchtelementen platziert, sondern innerhalb des jeweiligen Lichtleitkastens leicht versetzt angeordnet sein.

Gemäß einer Ausführungsform sind die Leuchtelemente in das plattenförmige Bedienelement eingeklebt.

Die Leuchtelemente sind vorzugsweise aus einem transparenten Kunststoffmaterial gefertigt.

Gemäß einer weiteren Ausführungsform ist das plattenförmige Bedienelement materialeinstückig.

Das plattenförmige Bedienelement kann insbesondere ein Kunststoffspritzgussbauteil sein. Weiterhin kann das plattenförmige Bedienelement ein Zweikomponentenkunststoffspritzgussbauteil sein. Hierdurch kann das plattenförmige Bedienelement kostengünstig in hohen Stückzahlen hergestellt werden.

Gemäß einer weiteren Ausführungsform kann das Haushaltsgerät ein Haushaltsgargerät sein.

Alternativ kann das Haushaltsgerät ein Kaffeevollautomat, eine Geschirrspülmaschine, ein Wäschetrockner, eine Waschmaschine, ein Kühl- und/oder Gefrierschrank oder dergleichen sein.

Weitere mögliche Implementierungen des Haushaltsgeräts umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform des Haushaltsgeräts hinzufügen.

Weitere vorteilhafte Ausgestaltungen und Aspekte des Haushaltsgeräts sind Gegenstand der Unteransprüche sowie der im Folgenden beschriebenen Ausführungsbeispiele des Haushaltsgeräts. Im Weiteren wird das Haushaltsgerät anhand von bevorzugten Ausführungsformen unter Bezugnahme auf die beigelegten Figuren näher erläutert.
- Fig. 1: zeigt eine schematische perspektivische Ansicht einer Ausführungsform eines Haushaltsgeräts;
- Fig. 2: zeigt eine schematische perspektivische Ansicht einer Ausführungsform einer Bedienblende für das Haushaltsgerät gemäß der Fig. 1;
- Fig. 3: zeigt eine schematische Vorderansicht der Bedienblende gemäß der Fig. 2;
- Fig. 4: zeigt eine schematische Schnittansicht der Bedienblende gemäß der Schnittlinie IV-IV der Fig. 3;
- Fig. 5: zeigt eine weitere schematische Schnittansicht der Bedienblende gemäß der Schnittlinie V-V der Fig. 3;
- Fig. 6: zeigt eine weitere schematische Schnittansicht der Bedienblende gemäß der Schnittlinie VI-VI der Fig. 3;
- Fig. 7: zeigt eine schematische perspektivische Ansicht einer Ausführungsform eines plattenförmigen Bedienelements für das Haushaltsgerät gemäß der Fig. 1; und
- Fig. 8: zeigt eine Vorderansicht des plattenförmigen Bedienelements gemäß der Fig. 7.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht eines Haushaltsgeräts 1. Das Haushaltsgerät 1 kann ein Haushaltsgargerät wie beispielsweise ein Backofen, ein Mikrowellengerät, ein Dampfgargerät, ein Backofen mit Mikrowellenfunktion oder dergleichen sein. Weiterhin kann das Haushaltsgerät 1 ein Kaffeevollautomat, ein Geschirrspüler, ein Kühl- und/oder Gefrierschrank, eine Waschmaschine, ein Wäschetrockner oder dergleichen sein. Das in der Fig. 1 gezeigte Haushaltsgerät 1 ist ein Haushaltsgargerät. Das Haushaltsgerät 1 weist einen Aufnahmebereich 2 auf. Der Aufnahmebereich 2 ist vorzugsweise quader- oder würfelförmig. Der Aufnahmebereich 2 kann auch zylinderförmig sein. Beispielsweise kann der Aufnahmebereich 2 eine Muffel oder ein Garraum des Haushaltsgargeräts sein. Der Aufnahmebereich 2 ist durch eine Tür 3 verschließbar. Der Aufnahmebereich 2 kann im Inneren eines Gehäuses des Haushaltsgeräts 1 angeordnet sein. Die Tür 3 ist in der Fig. 1 in ihrer geschlossenen Stellung dargestellt. Durch ein Schwenken um eine an einem unteren Ende der Tür 3 vorgesehene Schwenkachse kann die Tür 3 geschlossen oder geöffnet werden. An einem oberen Abschnitt der Tür 3 kann ein Griff 4 vorgesehen sein.

Das Haushaltsgerät 1 weist eine Bedienblende 5 auf. Die Bedienblende 5 ist plattenförmig und kann oberhalb der Tür 3 angeordnet sein. Das Haushaltsgerät 1 weist weiterhin ein plattenförmiges Bedienelement 6 auf, das dazu eingerichtet ist, eine Steuereinrichtung des Haushaltsgeräts 1 zu betätigen. Das plattenförmige Bedienelement 6 kann in die Bedienblende 5 eingelassen sein. Hierzu kann an der Bedienblende 5 eine taschenförmige Ausnehmung vorgesehen sein, wodurch das plattenförmige Bedienelement 6 in der Bedienblende 5 eingebettet wird. Die Bedienblende 5 kann hierdurch leichter mit einem Tuch gereinigt werden. Insbesondere kann das plattenförmige Bedienelement 6 in einem Initialzustand bündig mit der Bedienblende 5 ausgerichtet sein. Alternativ kann das plattenförmige Bedienelement 6 in dem Initialzustand über die Bedienblende 5 herausragen. Unter dem "Initialzustand" ist ein Zustand zu verstehen, in dem ein Benutzer das plattenförmige Bedienelement 6 nicht betätigt. Beispielsweise kann das plattenförmige Bedienelement 6 mit Hilfe einer Federvorspannung in den Initialzustand verbracht werden. Das plattenförmige Bedienelement 6 ist vorzugsweise materialeinstückig. Insbesondere kann das plattenförmige Bedienelement 6 ein Zweikomponentenspritzgussbauteil sein.

Die Fig. 2 zeigt die Bedienblende 5 mit dem plattenförmigen Bedienelement 6 in einer vergrößerten schematischen Ansicht. Die Fig. 3 zeigt die Bedienblende 5 mit dem plattenförmigen Bedienelement 6 in einer schematischen Vorderansicht. Die Fig. 4 bzw. 5 zeigen jeweils eine schematische Schnittansicht entlang einer Schnittlinie IV-IV bzw. V-V gemäß der Fig. 3. Die Fig. 6 zeigt eine schematische Schnittansicht der Bedienblende 5 entlang der Schnittlinie VI-VI gemäß der Fig. 3. Im Folgenden wird auf die Fig. 2 bis 6 gleichzeitig Bezug genommen.

In der Fig. 2 ist ein Koordinatensystem mit einer x-Achse oder x-Richtung x, einer y-Achse oder y-Richtung y und einer z-Achse oder z-Richtung z gezeigt. Das plattenförmige Bedienelement 6 weist Schnapphaken 7, 8 auf. Vorzugsweise sind an dem plattenförmigen Bedienelement 6 zwei Schnapphaken 7, 8 angeordnet. Das plattenförmige und vorzugsweise rechteckige Bedienelement 6 weist weiterhin vier Randabschnitte oder Ecken 9 bis 12 auf. Das plattenförmige Bedienelement 6 kann auch rund oder oval sein. Die Schnapphaken 7, 8 erstrecken sich aus einer Rückseite 13 des plattenförmigen Bedienelements 6 heraus in Richtung der Bedienblende 5. Das plattenförmige Bedienelement 6 ist mit Hilfe der Schnapphaken 7, 8 an der Bedienblende 5 befestigt. Insbesondere sind an der Bedienblende 5 Durchbrüche 14, 15 vorgesehen, in die die Schnapphaken 7, 8 einschnappen. Das plattenförmige Bedienelement 6 wird in die Bedienblende 5 mit Hilfe der Schnapphaken 7, 8 eingeschnappt. Dabei verformen sich die Schnapphaken 7, 8 am plattenförmigen Bedienelement 6 elastisch und verhaken sich in den entsprechenden Durchbrüchen 14, 15 der Bedienblende 5. Ein Benutzer ist dadurch vor spannungsführenden Teilen oder Fehlgebrauch geschützt. Vom Geräteinneren ist die Schnappverbindung lösbar, beispielsweise für Reparaturen. Durch die Schnapphaken 7, 8 und zusätzliche Abstimmrippen sitzt das Bedienelement 6 nahezu spielfrei in der Bedienblende 5.

Eine Steuereinrichtung 16 des Haushaltsgeräts 1 umfasst eine Platine 17, auf der beispielsweise Schalter 18, 19, 32, insbesondere Mikroschalter, angeordnet sind. Der Schalter 32 kann mittig bezüglich des plattenförmigen Bedienelements 6 positioniert sein. Vorzugsweise sind zwei Schalter 32 vorgesehen. Das plattenförmige Bedienelement 6 ist zum Betätigen der Steuereinrichtung 16 und insbesondere der Schalter 18, 19, 32 in mehrere unterschiedliche Positionen relativ zu der Bedienblende 5 verkippbar. Zum Betätigen der Schalter 18, 19 ist das plattenförmige Bedienelement 6 in einer in der Fig. 2 gezeigten Richtung R1 verkippbar. Zum Betätigen der Schalter 32 ist das plattenförmige Bedienelement 6 in einer in der Fig. 2 gezeigten Richtung R2 verkippbar.

Das plattenförmige Bedienelement 6 weist weiterhin Federelemente 20, 21 auf, die zwischen dem plattenförmigen Bedienelement 6 und der Bedienblende 5 angeordnet sind. Vorzugsweise sind vier Federelemente 20, 21 vorgesehen. Jeder Ecke 9 bis 12 kann ein Federelement 20, 21 zugeordnet sein. Die Federelemente 20, 21 sind vorzugsweise als Blattfedern ausgebildet. Insbesondere sind die Federelemente 20, 21 materialeinstückig mit dem plattenförmigen Bedienelement 6 ausgebildet. Die Federelemente 20, 21 sind dazu eingerichtet, das plattenförmige Bedienelement 6 von der Bedienblende 5 wegzudrücken.

Das plattenförmige Bedienelement 6 umfasst Anschlagsabschnitte 22, 23 zum Begrenzen des Wegs des plattenförmigen Bedienelements 6 beim Verkippen desselben. Die Anschlagsabschnitte 22, 23 können als Rippen ausgebildet sein. Hierdurch ist eine leichte und sehr exakte Abstimmung ihrer Größe, Länge und Ebenheit zueinander gegeben. Die Anschlagsabschnitte 22, 23 sind dazu eingerichtet, beim Verkippen des plattenförmigen Bedienelements 6 an Gegenanschlagsabschnitten 24, 25 der Bedienblende 5 anzuliegen. Die Gegenanschlagsabschnitte 24, 25 können rippenförmig sein. In jeder der unterschiedlichen Positionen des plattenförmigen Bedienelements 6 ist jeweils ein Schalter 18, 19, 32 der Steuereinrichtung 16 betätigbar. Durch die Wegbegrenzung mit Hilfe der Anschlagsabschnitte 22, 23 und der Gegenanschlagsabschnitte 24, 25 wird verhindert, dass eine zu hohe Kraft auf die Schalter 18, 19, 32 oder sonstige Bauteile wirken kann. Beschädigungen werden hierdurch vermieden. Insbesondere ist das plattenförmige Bedienelement 6 in vier unterschiedliche Positionen verkippbar.

Jedem Schalter 18, 19 ist ein sich aus einer Rückseite 13 des plattenförmigen Bedienelements 6 heraus erstreckender Bedienstößel 26, 27 zugeordnet. Mit Hilfe der Bedienstößel 26, 27 sind die Schalter 18, 19 betätigbar. Die Schalter 32 sind mit Hilfe von Bedienstößeln 40, 41 (Fig. 7) betätigbar.

Auf der Platine 17 sind weiterhin Beleuchtungselemente 28 bis 31 vorgesehen. Die Beleuchtungselemente 28 bis 31 können beispielsweise lichtemittierende Dioden (LED) sein. Das plattenförmige Bedienelement 6 weist Leuchtelemente 33, 34, 39 (Fig. 8) auf, die dazu eingerichtet sind, von den Beleuchtungselementen 28 bis 31 rückseitig beleuchtet zu werden. Die Leuchtelemente 33, 34, 39 können in das plattenförmige Bedienelement 6 eingeklebt sein. Vorzugsweise sind die Leuchtelemente 33, 34, 39 aus einem transparenten Kunststoffmaterial wie zum Beispiel Polymethylmethacrylat (PMMA) gefertigt. Die Leuchtelemente 33, 34, 39 können die Form eines Symbols, beispielsweise eines Pfeils aufweisen.

Das plattenförmige Bedienelement 6 weist weiterhin Lichtleitkästen 35 bis 37 (Fig. 7) auf, die dazu eingerichtet sind, das Licht der Beleuchtungselemente 28 bis 31 zu den Leuchtelementen 33, 34, 39 zu leiten. Die Bedienstößel 26, 27, 40, 41 sind in die jeweiligen Lichtleitkästen 35 bis 37 integriert. Hierdurch kann Bauraum eingespart werden. Die Bedienstößel 26, 27, 40, 41 bekommen dadurch auch eine sehr große Eigenstabilität. Die Auflagefläche der Bedienstößel 26, 27, 40, 41 wird zusätzlich vergrößert, um Positions- und Bauteiltoleranzen in x- und z-Richtung auszugleichen und ein sicheres Betätigen zu gewährleisten.

Die Fig. 7 zeigt die Rückseite 13 des plattenförmigen Bedienelements 6. Hierbei erstrecken sich die Lichtleitkästen 35 bis 37 aus der Rückseite 13 des plattenförmigen Bedienelements heraus. Die Fig. 6 zeigt das plattenförmige Bedienelement 6 von einer Vorderseite 38 desselben. In die Vorderseite 38 sind die Leuchtelemente 33, 34, 39 eingelassen. Die Leuchtelemente 33, 34, 39 können pfeilförmig ausgebildet sein. Dem Benutzer wird durch eine Markierung wie zum Beispiel einer Bedruckung, Lasermarkierung, Prägung oder in Form von Symbolen, vorzugsweise Pfeilen, signalisiert, in welchem Bereich sich welche Bedienfunktion befindet. Das heißt, drückt er das plattenförmige Bedienelement 6 im oberen Bereich wird der entsprechende Mikroschalter 32 betätigt, der zum Beispiel in einem Menü nach oben scrollt.

Durch das Betätigen des plattenförmigen Bedienelements 6 entsteht ein Kippen des plattenförmigen Bedienelements 6 in der Bedienblende 5. Ein Drehpunkt, über den das plattenförmige Bedienelement 6 kippt, befindet sich an einer vorderen Kante der Schnapphaken 7, 8 beim Betätigen der Schalter 18, 19 für links/rechts bzw. an der seitlichen Kante des Schnapphakens 7, 8 beim Betätigen der Schalter 32 für oben/unten. Das heißt, die Position des Drehpunktes wird durch die Position und Breite der Schnapphaken 7, 8 beeinflusst. Die Schnapphaken 7, 8 sind so weit außen wie möglich platziert und so breit wie möglich. Durch diese Maßnahme wird der Kippwinkel minimiert und die Schalter 18, 19, 32 auf der Platine 17 werden nahezu linear von den Bedienstößeln 26, 27, 40, 41 getroffen. Zusätzliche Bauteile zur Richtungsumlenkung werden dadurch eingespart. Ein Aufkippen der gegenüberliegenden Seite des plattenförmigen Bedienelements 6 wird dadurch ebenfalls minimiert bzw. verhindert. Ein eventuelles sicherheitsrelevantes Eindringen in die Bedienblende 5 zum Beispiel durch einen Finger wird dadurch verhindert.

Die Federelemente 20, 21 gewährleisten ein Wiederkehren des plattenförmigen Bedienelements 6 in die Initial- oder Ausgangsstellung und eine stets ebene Platzierung in der Bedienblende 5. Zusätzlich gleichen sie Bauteilungenauigkeiten aus und sorgen für eine präzise und angenehme Haptik. Um Geräusche beim Betätigen zu vermeiden, kann das plattenförmige Bedienelement 6 beispielsweise aus einem gleitfähigem Kunststoff gefertigt werden.

Die Beleuchtungselemente 28 bis 31 auf der im Geräteinneren befindlichen Platine 17 strahlen in die Lichtleitkästen 35 bis 37 am plattenförmigen Bedienelement 6. Das Licht wird innerhalb der Lichtleitkästen 35 bis 37 gestreut und ermöglicht eine gleichmäßige Ausleuchtung der Leuchtelemente 33, 34, 39. Dadurch entstehen keine Hotspots und die Beleuchtungselemente 28 bis 31 sind von vorne nicht wahrnehmbar. Um den Effekt zu verstärken, sind die Beleuchtungselemente 28 bis 31 nicht direkt hinter den zu beleuchtenden Leuchtelementen 33, 34, 39 platziert, sondern innerhalb des jeweiligen Lichtleitkastens 35 bis 37 leicht versetzt angeordnet. Die Lichtleitkästen 35 bis 37 ermöglichen die partielle Ausleuchtung ohne Streulicht an unbeleuchteten Stellen der Gerätefront, auch im betätigten Zustand, was ein großer Vorteil gegenüber Lichtleitern darstellt. Die Lichtleitkästen 35 bis 37 können die Bewegung des plattenförmigen Bedienelements 6 bei der Betätigung kompensieren und ermöglichen stets eine gleichmäßige Ausleuchtung.

### Verwendete Bezugszeichen:

- 1: Haushaltsgerät
- 2: Aufnahmebereich
- 3: Tür
- 4: Griff
- 5: Bedienblende
- 6: Bedienelement
- 7: Schnapphaken
- 8: Schnapphaken
- 9: Ecke
- 10: Ecke
- 11: Ecke
- 12: Ecke
- 13: Rückseite
- 14: Durchbruch
- 15: Durchbruch
- 16: Steuereinrichtung
- 17: Platine
- 18: Schalter
- 19: Schalter
- 20: Federelement
- 21: Federelement
- 22: Anschlagsabschnitt
- 23: Anschlagsabschnitt
- 24: Gegenanschlagsabschnitt
- 25: Gegenanschlagsabschnitt
- 26: Bedienstößel
- 27: Bedienstößel
- 28: Beleuchtungselement
- 29: Beleuchtungselement
- 30: Beleuchtungselement
- 31: Beleuchtungselement
- 32: Schalter
- 33: Leuchtelement
- 34: Leuchtelement
- 35: Lichtleitkasten
- 36: Lichtleitkasten
- 37: Lichtleitkasten
- 38: Vorderseite
- 39: Leuchtelement
- 40: Bedienstößel
- 41: Bedienstößel

- R1: Richtung
- R2: Richtung
- x: x-Achse
- y: y-Achse
- z: z-Achse

## Patentansprüche

1. Haushaltsgerät (1) mit einer Bedienblende (5) und einem plattenförmigen Bedienelement (6) zum Betätigen einer Steuereinrichtung (16) des Haushaltsgeräts (1), wobei das plattenförmige Bedienelement (6) mit Hilfe von Schnapphaken (7, 8) an der Bedienblende (5) befestigt ist, wobei das plattenförmige Bedienelement (6) zum Betätigen der Steuereinrichtung (16) in mehrere unterschiedliche Positionen relativ zu der Bedienblende (5) verkippbar ist, wobei das plattenförmige Bedienelement (6) Federelemente (20, 21) aufweist, die zwischen dem plattenförmigen Bedienelement (6) und der Bedienblende (5) angeordnet sind und die dazu eingerichtet sind, das plattenförmige Bedienelement (6) von der Bedienblende (5) wegzudrücken, **dadurch gekennzeichnet, dass** die Federelemente (20, 21) materialeinstückig mit dem plattenförmigen Bedienelement (6) ausgebildet sind.

2. Haushaltsgerät nach Anspruch 1, **dadurch gekennzeichnet, dass** das plattenförmige Bedienelement (6) in einem Initialzustand bündig mit der Bedienblende (5) orientiert ist.

3. Haushaltsgerät nach Anspruch 1 oder 2, **dadurch gekennzeichnet, dass** das plattenförmige Bedienelement (6) Anschlagsabschnitte (22, 23) zum Begrenzen des Wegs des plattenförmigen Bedienelements (6) beim Verkippen desselben aufweist.

4. Haushaltsgerät nach einem der Ansprüche 1 - 3, **dadurch gekennzeichnet, dass** in jeder der unterschiedlichen Positionen des plattenförmigen Bedienelements (6) jeweils ein Schalter (18, 19, 32) der Steuereinrichtung (16) betätigbar ist.

5. Haushaltsgerät nach Anspruch 4, **dadurch gekennzeichnet, dass** jedem Schalter (18, 19, 32) ein sich aus einer Rückseite (13) des plattenförmigen Bedienelements (6) heraus erstreckender Bedienstößel (26, 27, 40, 41) zugeordnet ist.

6. Haushaltsgargerät nach einem der Ansprüche 1 - 5, **gekennzeichnet durch** Beleuchtungselemente (28 - 31), die dazu eingerichtet sind, Leuchtelemente (33, 34, 39) des plattenförmigen Bedienelements (6) zu beleuchten.

7. Haushaltsgargerät nach Anspruch 6, **dadurch gekennzeichnet, dass** das plattenförmige Bedienelement (6) Lichtleitkästen (35 - 37) zum Leiten des Lichts der Beleuchtungselemente (28 - 31) zu den Leuchtelementen (33, 34, 39) umfasst.

8. Haushaltsgerät nach Anspruch 6 oder 7, **dadurch gekennzeichnet, dass** die Leuchtelemente (33, 34, 39) in das plattenförmige Bedienelement (6) eingeklebt sind.

9. Haushaltsgerät nach einem der Ansprüche 1 - 8, **dadurch gekennzeichnet, dass** das plattenförmige Bedienelement (6) materialeinstückig ist.

10. Haushaltsgerät nach einem der Ansprüche 1 - 9, **dadurch gekennzeichnet, dass** das Haushaltsgerät (1) ein Haushaltsgargerät ist.

## Claims

1. Domestic appliance (1) with a control panel (5) and a plate-shaped control element (6) for the actuation of a control device (16) of the domestic appliance (1), wherein the plate-shaped control element (6) is affixed to the control panel (5) with the aid of snap hooks (7, 8), wherein the plate-shaped control element (6) can be tilted into multiple different positions relative to the control panel (5) for the actuation of the control device (16), wherein the plate-shaped control element (6) has spring elements (20, 21) that are arranged between the plate-shaped control element (6) and the control panel (5) and configured so as to push the plate-shaped control element (6) away from the control panel (5), **characterised in that** the spring elements (20, 21) are realised with the plate-shaped control element (6) from a single piece of material.

2. Domestic appliance according to claim 1, **characterised in that** the plate-shaped control element (6) is oriented in an initial state so as to lie flush with the control panel (5).

3. Domestic appliance according to claim 1 or 2, **characterised in that** the plate-shaped control element (6) has stop sections (22, 23) for restricting the path of the plate-shaped control element (6) when it is tilted.

4. Domestic appliance according to one of claims 1 - 3, **characterised in that**, in each of the different positions of the plate-shaped control element (6), in each case a switch (18, 19, 32) of the control device (16) can be actuated.

5. Domestic appliance according to claim 4, **characterised in that** a control plunger (26, 27, 40, 41) protruding from a rear side (13) of the plate-shaped control element (6) is assigned to each switch (18, 19, 32).

6. Domestic cooking appliance according to one of claims 1 - 5, **characterised by** illumination elements (28 - 31) that are configured to illuminate lighting elements (33, 34, 39) of the plate-shaped control element (6).

7. Domestic cooking appliance according to claim 6, **characterised in that** the plate-shaped control element (6) comprises light-conducting compartments (35 - 37) for conducting the light of the illumination elements (28 - 31) to the lighting elements (33, 34, 39).

8. Domestic appliance according to claim 6 or 7, **characterised in that** the lighting elements (33, 34, 39) are glued into the plate-shaped control element (6).

9. Domestic appliance according to one of claims 1 - 8, **characterised in that** the plate-shaped control element (6) is a single piece of material.

10. Domestic appliance according to one of claims 1 - 9, **characterised in that** the domestic appliance (1) is a domestic cooking appliance.

## Revendications

1. Appareil ménager (1) avec un bandeau de commande (5) et un élément de commande en forme de plaque (6) pour l'actionnement d'un dispositif de commande (16) de l'appareil ménager (1), dans lequel l'élément de commande en forme de plaque (6) est fixé à l'aide de crochets d'encliquetage (7, 8) sur le bandeau de commande (5), dans lequel l'élément de commande en forme de plaque (6) peut, afin d'actionner le dispositif de commande (16), basculer en plusieurs positions différentes par rapport au bandeau de commande (5), dans lequel l'élément de commande en forme de plaque (6) présente des éléments à ressort (20, 21) disposés entre l'élément de commande en forme de plaque (6) et le bandeau de commande (5) et aménagés afin d'éloigner l'élément de commande en forme de plaque (6) du bandeau de commande (5), **caractérisé en ce que** les éléments à ressort (20, 21) sont exécutés en un seul matériau avec l'élément de commande en forme de plaque (6).

2. Appareil ménager selon la revendication 1, **caractérisé en ce que** l'élément de commande en forme de plaque (6) est, dans un état initial, orienté de manière à former une surface plane avec le bandeau de commande (5).

3. Appareil ménager selon la revendication 1 ou 2, **caractérisé en ce que** l'élément de commande en forme de plaque (6) présente des sections de butée (22, 23) afin de délimiter le déplacement de l'élément de commande en forme de plaque (6) lors du basculement de celui-ci.

4. Appareil ménager selon l'une des revendications 1 à 3, **caractérisé en ce que** dans chacune des différentes positions de l'élément de commande en forme de plaque (6) respectivement un commutateur (18, 19, 32) du dispositif de commande (16) est actionnable.

5. Appareil ménager selon la revendication 4, **caractérisé en ce qu'**un poussoir de commande (26, 27, 40, 41) s'étendant en dehors d'un côté arrière (13) de l'élément de commande en forme de plaque (6) est affecté à chaque commutateur (18, 19, 32).

6. Appareil ménager selon l'une des revendications 1 à 5, **caractérisé par** des éléments d'éclairage (28 - 31) aménagés afin d'éclairer des éléments lumineux (33, 34, 39) de l'élément de commande en forme de plaque (6).

7. Appareil ménager selon la revendication 6, **caractérisé en ce que** l'élément de commande en forme de plaque (6) englobe des caisses de direction de la lumière (35 - 37) afin de diriger la lumière des éléments d'éclairage (28 - 31) vers les éléments lumineux (33, 34, 39).

8. Appareil ménager selon la revendication 6 ou 7, **caractérisé en ce que** les éléments lumineux (33, 34, 39) sont collés dans l'élément de commande en forme de plaque (6).

9. Appareil ménager selon l'une des revendications 1 à 8, **caractérisé en ce que** l'élément de commande en forme de plaque (6) est en un seul matériau.

10. Appareil ménager selon l'une des revendications 1 à 9, **caractérisé en ce que** l'appareil ménager (1) est un appareil ménager destiné à la cuisson.
